# EUROPÄISCHE PATENTSCHRIFT

(11) **EP 2 706 620 B1**
(45) Veröffentlichungstag und Bekanntmachung des Hinweises auf die Patenterteilung: **05.11.2014**
(21) Anmeldenummer: 12306084.0
(22) Anmeldetag: 10.09.2012
(51) Int. Cl.: H01R 13/52, H01R 43/24

(54) **Verfahren zum Abdichten eines elektrischen Kupplungsteils und damit hergestelltes Kupplungsteil**
Method for sealing an electrical coupling section and coupling section produced according to this method
Procédé destiné à étanchéifier un élément d'embrayage électrique et élément d'embrayage fabriqué avec ce procédé

(43) Veröffentlichungstag der Anmeldung: 12.03.2014
(73) Patentinhaber: Nexans, 75008 Paris (FR)
(72) Erfinder: Mayer, Dr. Udo, 92637 Weiden (DE); Noetzel, Thomas, 92685 Floss (DE); Steinberg, Dr. Helmut, 92721 Störnstein (DE)
(74) Vertreter: Döring, Roger

(56) Entgegenhaltungen:
- EP-A1- 2 485 336
- DE-A1- 3 412 786
- DE-A1- 19 530 422
- DE-U- 7 340 330

## Beschreibung

Die Erfindung bezieht sich auf ein Verfahren zum Abdichten eines elektrischen Kupplungsteils gegenüber Feuchtigkeit gemäß dem Oberbegriff des Patentanspruchs 1 und auf eine Anordnung mit solchen Kupplungsteil.

Ein solches Verfahren und eine solche Anordnung gehen aus der EP 2 485 336 A1 hervor.

Kupplungsteil im Sinne der Erfindung kann eine Dose oder ein Stecker sein, die mit elektrischen Buchsenkontakten oder mit elektrischen Steckerstiften ausgerüstet sind. Ein solches Kupplungsteil wird in bekannter Technik zur Herstellung einer sogenannten konfektionierten Leitung am Ende einer elektrischen Leitung angebracht, die eine beliebige Anzahl von aus isolierten elektrischen Leitern bestehenden Adern aufweist, welche von einem gemeinsamen Mantel aus Isoliermaterial umgeben sind. Zur Herstellung eines Kupplungsteils werden die Adern am Ende der Leitung auf einer vorgegebenen Länge vom Mantel befreit. Die Adern werden danach an ihren freien Enden abisoliert und die dadurch freigelegten Leiter werden mit den Kontaktelementen des Kupplungsteils elektrisch leitend verbunden. Abschließend wird in einem Spritzgießwerkzeug ein aus Isoliermaterial bestehender Schutzkörper um die Verbindungsstelle zwischen Leitern und Kontaktelementen sowie die Leitung herumgespritzt. Eine feuchtigkeitsdichte Abdeckung der Verbindungsstelle wird nur dann erreicht, wenn der Schutzkörper sich ausreichend fest mit dem Mantel der Leitung verbindet. Eine entsprechende Verbindung kann für übliche Leitungen durch eine geeignete Auswahl der Materialien für den Schutzkörper und den Mantel der Leitung erreicht werden. Bei Leitungen, die in Bereichen mit hohen Temperaturen eingesetzt werden sollen und bei denen das Material des Mantels vernetzt ist, ergeben sich bezüglich der Abdichtung gegen Feuchtigkeit hingegen Probleme.

Aus.der DE 73 40:330 U geht eine Vorrichtung zur Zugentlastung.von Kontaktstellen eines elektrischen Steckers hervor, der an eine gummiisolierte elektrische Leitung angespritzt ist. Auf der Leitung ist ein festsitzender Kunststoffring angeordnet, dessen Bohrung mindestens an einer Stelle einen gegenüber dem Leitungsdurchmesser kleineren Durchmesser aufweist. Der Kunststoffring ist vom Steckerkörper des Steckers umschlossen.

Bei dem Verfahren nach der eingangs erwähnten EP 2 485 336 A1 wird vor dem Spritzen des Schutzkörpers ein von zwei Teilen einer Kapsel umgebener Dichtungsring auf den Mantel der Leitung aufgebracht, der ebenso wie die Teile der Kapsel an der Oberfläche des Mantels anliegt und mit umspritzt wird. Die Teile der Kapsel verbinden sich feuchtigkeitsdicht mit dem Schutzkörper. Dieses Verfahren hat sich in der Praxis bewährt. Wegen der oft nicht vollständig runden, sondern eher welligen Oberfläche des Mantels der Leitung ist der umlaufende Spalt zwischen dem Dichtungsring und den Teilen der Kapsel einerseits sowie dem Mantel andererseits aber in ungünstigen Fällen nicht vollständig abgedichtet.

Der Erfindung liegt die Aufgabe zugrunde, das eingangs geschilderte Verfahren so zu gestalten, daß bei einfacher Ausführung eine unter allen möglichen Bedingungen feuchtigkeitsdichte Ausführung des Kupplungsteils sichergestellt ist.

Diese Aufgabe wird entsprechend den kennzeichnenden Merkmalen des Patentanspruchs 1 gelöst. Patentanspruch 3 bezieht sich auf eine Anordnung mit einem entsprechend hergestellten Kupplungsteil.

Dieses Verfahren ist besonders einfach durchführbar, weil neben den für die Herstellung einer elektrisch leitenden Verbindung zwischen den Leitern der Leitung und den Kontaktelementen des Kupplungsteils erforderlichen Arbeitsschritten nur mindestens eine in Umfangsrichtung der Leitung umlaufende Nut in den Mantel derselben geschnitten werden muß, beispielsweise mittels eines Fräsers. In die Nut wird vor dem Spritzen des Schutzkörpers ein handelsüblicher O-Ring eingesetzt, der in aufgeweitetem Zustand auf die Leitung aufgeschoben wird und sich mit entsprechender Vorspannung fest an die seitlichen Begrenzungen der Nut anlegt.

Die Nut ist damit durch den O-Ring mit dem Vorteil hermetisch abgedichtet, daß sich mögliche unrunde Bereiche an der Oberfläche des Mantels der Leitung bezüglich der zu erzielenden Abdichtung nicht auswirken können. Das auf das Material des O-Rings abgestimmte Material des abschließend gespritzten Schutzkörpers verbindet sich fest und feuchtigkeitsdicht mit dem O-Ring. Der Bereich zwischen dem Schutzkörper und dem Mantel der Leitung ist dadurch umlaufend hermetisch dicht verschlossen. Es kann sich daher auch unter sehr rauhen Bedingungen keine Feuchtigkeit entlang der Leitung bis zu der Verbindungsstelle zwischen den Leitern der Leitung und den Kontaktelementen des Kupplungsteils ausbreiten.

Das Verfahren nach der Erfindung wird im folgenden anhand der Zeichnungen als Ausführungsbeispiel erläutert.

Es zeigen:
Fig. 1 in schematischer Darstellung eine abgemantelte elektrische Leitung mit zwei Adern sowie zwei davon getrennte Kontaktelemente.
Fig. 2 einen Schnitt durch Fig. 1 längs der Linie II - II.
Fig. 3 ebenfalls schematisch einen Schnitt durch ein mit dem Verfahren nach der Erfindung hergestelltes Kupplungsteil.
Fig. 4 eine Einzelheit aus Fig. 3 in vergrößerter Darstellung.

In Fig. 1 ist das Ende einer elektrischen Leitung 1 dargestellt, die zwei elektrische Adern 2 und 3 aufweist, welche von einem gemeinsamen Mantel 4 (Fig. 2) aus Isoliermaterial umgeben sind. Die Adern 2 und 3 weisen jeweils einen von einer Isolierung umgebenen elektrischen Leiter 5 bzw. 6 auf. Sie sind in der Leitung 1 vorzugsweise miteinander verseilt. Die Leitung 1 kann auch mehr als zwei Adern haben, die von einem gemeinsamen Mantel aus Isoliermaterial umgeben sind.

In Fig. 1 sind auch zwei elektrische Kontaktelemente 7 und 8 dargestellt, mit denen die Leiter 5 und 6 der Leitung 1 elektrisch leitend zu verbinden sind. Die Kontaktelemente 7 und 8 können Buchsenkontakte oder Steckerstifte sein. Sie bestehen beispielsweise aus Kupfer oder aus einer Kupferlegierung.

Fig. 3 zeigt einen Schnitt durch ein Kupplungsteil K, das am Ende der Leitung 1 angebracht ist. Die Leiter 5 und 6 der Adern 2 und 3 sind elektrisch leitend mit den Kontaktelementen 7 und 8 verbunden, beispielsweise durch Crimpen. Die Verbindungsstelle zwischen den Leitern 5 und 6 und den Kontaktelementen 7 und 8 ist von einem durch Spritzgießen hergestellten, aus Isoliermaterial bestehenden Schutzkörper 9 umgeben, der sich bis über die Leitung 1 erstreckt. Der Schutzkörper 9 umgibt auch die Kontaktelemente 7 und 8 auf ihrer ganzen axialen Länge, allerdings unter Freilassung ihrer der Leitung 1 abgewandten Stirnseiten, die damit für das Aufstecken auf Gegenkontakte oder zum Einstecken von Gegenkontakten zur Verfügung stehen. Er besteht vorzugsweise aus Polyamid oder aus einem thermoplastischen Polyurethan (TPU) oder aus Polybutylenterephthalat (PBT).

Vom Schutzkörper 9 umgeben ist auch ein als O-Ring 10 ausgeführtes Dichtungselement, das auf dem Mantel 4 der Leitung 1 angebracht ist, und zwar in einer aus Fig. 4 ersichtlichen, in Umfangsrichtung der Leitung 1 umlaufenden Nut 11. Der O-Ring 10 besteht vorzugsweise aus einem Polyurethanwerkstoff, wie beispielsweise einem thermoplastischen Polyurethan oder Polyurethan an sich. Die Nut 11 und der O-Ring 10 sind so bemessen, daß der O-Ring in der aus Fig. 4 ersichtlichen Montageposition dicht und fest an den beiden seitlichen Rändern der Nut 11 anliegt. Es können auch zwei oder mehr in Umfangsrichtung der Leitung 1 umlaufende und parallel zueinander positionierte Nuten im Mantel 4 der Leitung 1 angebracht sein, in welchen in Montageposition jeweils ein O-Ring angeordnet ist. Alle O-Ringe sind gegebenenfalls im fertigen Kupplungsteil K vom Schutzkörper 9 abgedeckt.

Das Verfahren nach der Erfindung wird beispielweise wie folgt durchgeführt:
Der Mantel 4 der Leitung 1 wird an deren Ende auf einer vorgegebenen Länge entfernt, so daß die Adern 2 und 3 freiliegen. Die Adern 2 und 3 werden dann an ihren Enden abisoliert, so daß die Leiter 5 und 6 zum elektrisch leitenden Verbinden mit den Kontaktelementen 7 und 8 zur Verfügung stehen.
Anschließend wird beispielsweise mittels eines Fräsers die Nut 11 in den Mantel 4 eingeschnitten, in welche danach der unter Vorspannung stehende O-Ring 10 eingesetzt wird. Dazu kann der O-Ring 10 in etwas aufgeweitetem Zustand vorzugsweise vom Ende der Leitung 1 mit den freigelegten Adern 2 und 3 her auf dieselbe aufgeschoben werden. Er greift in Montageposition in die Nut 11 ein und legt sich im nicht mehr aufgeweiteten Zustand mit entsprechend bemessener Vorspannung dicht und fest an die seitlichen Wände der Nut 11 an.

Die Nut 11 kann auch bereits vor dem Entfernen des Mantels 4 zur Freilegung der Adern 2 und 3 oder vor dem Abisolieren derselben in den Mantel 4 geschnitten werden. Das gilt auch für die Positionierung des O-Rings 10. Die Arbeitsgänge Entfernen des Mantels 4 und Abisolieren der Adern 2 und 3 werden dann anschließend durchgeführt.

Nach Durchführung der geschilderten Arbeitsgänge - in welcher Reihenfolge auch immer - werden die Kontaktelemente 7 und 8 elektrisch leitend mit den Leitern 5 und 6 verbunden, und zwar - wie bereits erwähnt - mit Vorteil durch Crimpen. Das so vorbereitete Ende der Leitung 1 wird abschließend in ein Spritzgießwerkzeug gelegt, in welchem der Schutzkörper 9 gespritzt wird. Sein Material verbindet sich dicht und fest mit dem Material des O-Rings 10, so daß am Orte des O-Rings eine hermetisch dichte Sperre für entlang der Oberfläche des Mantels 4 der Leitung 1 sich ausbreitende Feuchtigkeit gegeben ist.

## Patentansprüche

1. Verfahren zum Abdichten eines elektrischen Kupplungsteils (K) gegenüber Feuchtigkeit, mit welchem elektrische Leiter (5, 6) einer Leitung (1), welche einen die Leiter (5, 6) gemeinsam umgebenden Mantel (4) aus Isoliermaterial aufweist, mit elektrischen Kontaktelementen (7, 8) des Kupplungsteils (K) verbunden werden, mit welchem ein ringförmiges Dichtungselement (10) auf den Mantel (4) der Leitung (1) aufgebracht wird und mit welchem ein Schutzkörper (9) aus Isoliermaterial um die Verbindungsstelle zwischen Leitern (5, 6) und Kontaktelementen (7, 8) sowie unter Einschluß des Dichtungselements (10) um die Leitung herumgespritzt wird, **dadurch gekennzeichnet,**
- **daß** an einem zum Anschluß an das Kupplungsteil (K) bestimmten Ende der Leitung (1) mindestens eine in Umfangsrichtung verlaufende, ringförmige Nut (11) in den Mantel (4) der Leitung (1) geschnitten wird und
- **daß** vor dem Spritzen des Schutzkörpers (9) ein als das Dichtungselement dienender O-Ring (10) in die Nut (11) eingesetzt wird, der sich mit entsprechender Vorspannung fest an die seitlichen Begrenzungen der Nut (11) anlegt und der aus einem Material besteht, das sich fest und feuchtigkeitsdicht mit dem Isoliermaterial des abschließend erzeugten Schutzkörpers (9) verbindet.

2. Verfahren nach Anspruch 1, **dadurch gekennzeichnet, daß** der vorgespannte O-Ring (10) in aufgeweitetem Zustand auf die Leitung (1) aufgeschoben und nach Aufheben der Aufweitung in die Nut (11) eingefügt wird.

3. Anordnung mit einem elektrischen Kupplungsteil (K) und einer elektrischen Leitung (1), an welcher das Kupplungsteil (K) gegen Feuchtigkeit abgedichtet angebracht ist, umfassend:
- eine Leitung (1), welche elektrische Leiter (5, 6) und einen die Leiter (5, 6) gemeinsam umgebenden Mantel (4) aus Isoliermaterial aufweist,
- ein Kupplungsteil (K) mit elektrischen Kontaktelementen (7, 8), die mit den Leitern (5, 6) der Leitung (1) elektrisch leitend verbunden sind,
- ein ringförmiges Dichtungselement (10), das auf den Mantel (4) der Leitung (1) aufgebracht ist,
- einen durch Spritzgießen erzeugten Schutzkörper (9) aus Isoliermaterial, der um die Verbindungsstelle zwischen Leitern (5, 6) und Kontaktelementen (7, 8) sowie unter Einschluß des Dichtungselementes (10) um die Leitung (1) herumgespritzt ist, so daß er sich bis über die Kontaktelemente (7, 8) einerseits und die Leitung (1) andererseits erstreckt,
**dadurch gekennzeichnet,**
- **daß** das Kupplungsteil (K) mit dem Verfahren nach Anspruch 1 oder 2 hergestellt ist,
- **daß** als das Dichtungselement in dem vom Schutzkörper (9) bedeckten Bereich in einer in den Mantel (4) der Leitung (1) eingeschnittenen Nut (11) ein O-Ring (10) angeordnet ist, welcher mit entsprechender Vorspannung fest an den seitlichen Begrenzungen der Nut (11) anliegt und welcher aus einem Material besteht, welches fest und feuchtigkeitsdicht mit dem Isoliermaterial des Schutzkörpers (9) verbunden ist.

## Claims

1. Method for sealing an electrical coupling piece (K) against moisture, in which electrical conductors (5,6) of a line (1), which include a sheath (4) of insulating material jointly surrounding the conductors (5,6), are connected to electrical contact elements (7,8) of the coupling piece (K), where a ring-shaped sealing element (10) is placed on the sheath (4) of the line (1), and where a protective body (9) of insulating material is injection molded around the connecting point between conductors (5,6) and contact elements (7,8) and with the inclusion of the sealing element (10) around the line, **characterized in**
- **that** at an end of the line (1), provided for the connection to the coupling piece (K), at least one annular groove (11) extending in the circumferential direction is cut into the sheath (4) of the line (1) and
- **that** prior to injection molding of the protective body (9), an O-ring (10) serving as the sealing element is placed in the groove (11) which rests securely with a corresponding pretension against the lateral borders of the groove (11), and which consists of a material which adheres tightly and in a moisture proof manner to the insulating material of the finally produced protective body (9).

2. Method according to claim 1, **characterized in that** the pretensioned O-ring (10) is pushed in an expanded state onto the line (1) and is placed in the groove (11) after the expanded state of the O-ring has ended.

3. Arrangement with an electrical coupling piece (K) and an electrical line (1), onto which the coupling piece (K) is mounted in a moisture proof manner, comprising:
- a line (1) which comprises electrical conductors (5,6) and a common sheath (4) of insulating material surrounding the conductors,
- a coupling piece (K) with electrical contact elements (7,8) which are electrically conductively connected to the conductors (5,6) of the line (1),
- a ring shaped sealing element (10), which is placed on the sheath (4) of the line (1),
- a protective body (9) of insulating material produced by injection molding, where the protective body (9) is injection molded around the connecting point between conductors (5,6) and contact elements (7,8) and with the inclusion of the sealing element (10), so that the protective body (9) extends beyond the contact elements (7,8) on the one hand and the line (1) on the other hand,
**characterized in**
- **that** the coupling piece (K) is manufactured using the method according to claims 1 or 2 and
- **that** in the area covered by the protective body (1), an O-ring (10) is arranged as a sealing element in a groove (11) cut into the sheath (4) of the line (1), which rests securely with corresponding pretension against the lateral borders of the groove (11) and which is made of a material which adheres tightly and in a moisture proof manner to the insulating material of the protective body (9).

## Revendications

1. Procédé destiné à étanchéifier vis-à-vis de l'humidité une partie d'embrayage électrique (K), avec lequel des conducteurs électriques (5, 6) d'une conduite (1) qui présente une gaine (4) en matériau isolant entourant ensemble les conducteurs (5, 6) sont connectés à des éléments de contact électrique (7, 8) de la partie d'embrayage (K), avec lequel un élément d'étanchéité annulaire (10) est appliqué sur la gaine (4) de la conduite (1) et avec lequel un corps de protection (9) en matériau isolant est surmoulé autour du point de connexion entre des conducteurs (5, 6) et des éléments de contact (7, 8) en incluant l'élément d'étanchéité (10) autour de la conduite, **caractérisé en ce**
- **que** au niveau d'une extrémité de la conduite (1) prévue pour le raccordement à la partie d'embrayage (K) est découpée dans la gaine (4) de la conduite (1) au moins une rainure annulaire (11) s'étendant dans la direction périphérique, et
- **que** avant le moulage du corps de protection (9), un joint torique (10) servant d'élément d'étanchéité est inséré dans la rainure (11), lequel s'applique avec une précontrainte correspondante fixement contre les limites latérales de la rainure (11) et se compose d'un matériau qui se raccorde fixement et de manière étanche à l'humidité au matériau isolant du corps de protection (9) produit définitivement.

2. Procédé selon la revendication 1, **caractérisé en ce que** le joint torique précontraint (10) est poussé dans l'état élargi sur la conduite (1) et est introduit dans la rainure (11) après la suppression de l'élargissement.

3. Agencement comprenant une partie d'embrayage électrique (K) et une conduite électrique (1) sur laquelle la partie d'embrayage (K) est montée de manière étanchéifiée vis-à-vis de l'humidité, comprenant :
- une conduite (1) qui présente des conducteurs électriques (5, 6) et une gaine (4) en matériau isolant entourant ensemble les conducteurs (5, 6),
- une partie d'embrayage (K) avec des éléments de contact électrique (7, 8) qui sont connectés de manière électriquement conductrice aux conducteurs (5, 6) de la conduite (1),
- un élément d'étanchéité annulaire (10) qui est appliqué sur la gaine (4) de la conduite (1),
- un corps de protection (9) en matériau isolant, produit par moulage par injection, qui est surmoulé autour du point de connexion entre des conducteurs (5, 6) et des éléments de contact (7, 8) en incluant l'élément d'étanchéité (10) autour de la conduite (1), de telle sorte qu'il s'étende d'une part jusqu'au-delà des éléments de contact (7, 8) et d'autre part au-delà de la conduite (1),
**caractérisé en ce**
- **que** la partie d'embrayage (K) est fabriquée selon le procédé selon la revendication 1 ou 2,
- **que** un joint torique (10) en tant qu'élément d'étanchéité (10) est disposé dans la région recouverte par le corps de protection (9) dans une rainure (11) entaillée dans la gaine (4) de la conduite (1), lequel joint torique s'applique fixement avec une précontrainte correspondante contre les limites latérales de la rainure (11) et se compose d'un matériau qui est connecté fixement et de manière étanche à l'humidité au matériau isolant du corps de protection (9).
